# FASCICULE DE BREVET EUROPEEN

(11) **EP 1 150 638 B1**
(45) Date de publication et mention de la délivrance du brevet: **18.02.2009**
(21) Numéro de dépôt: 00985394.6
(22) Date de dépôt: 04.12.2000
(51) Int. Cl.: A61H 39/04

(54) **DISPOSITIF DE MASSAGE MECANIQUE**
MECHANISCHES MASSAGEGERÄT
MECHANICAL MASSAGING DEVICE

(30) Priorité: 03.12.1999 FR 9915259
(43) Date de publication de la demande: 07.11.2001
(73) Titulaire: Normaref S.r.l., 16145 Genova (IT)
(72) Inventeur: SOLERE, Roland, F-64210 Arbonne (FR)
(74) Mandataire: Rhein, Alain
(86) Numéro de dépôt international: PCT/FR2000/003372
(87) Numéro de publication internationale: WO 2001/039719

(56) Documents cités:
- EP-A- 0 667 139
- WO-A-99/20221
- FR-A- 2 589 727
- US-A- 5 904 700
- PATENT ABSTRACTS OF JAPAN vol. 1999, no. 03, 31 mars 1999 (1999-03-31) -& JP 10 314271 A (KORITOREELE KK), 2 décembre 1998 (1998-12-02)

## Description

La présente invention a pour objet un dispositif de massage mécanique permettant de réaliser une stimulation ponctuelle cutanée d'effet analogue à celui obtenu de manière transcutanée par l'acupuncture.

Il est connu que l'acupuncture est une discipline médicale qui consiste à piquer au moyen d'aiguilles spécifiques certains points du corps situés le long des méridiens afin de réaliser une stimulation à but thérapeutique.

Cette discipline très ancienne fait l'objet de plusieurs réglementations, dont certaines consistent à n'autoriser sa pratique qu'aux médecins diplômés, en raison essentiellement du fait qu'il est nécessaire de percer la peau.

Par conséquent, certains praticiens tels que par exemple les masseurs kinésithérapeutes, ne peuvent plus pratiquer l'acupuncture alors qu'ils en utilisaient les effets thérapeutiques.

On connaît déjà des dispositifs utilisées dans le domaine de l'acupuncture, associant à la pénétration d'une aiguille et un effet de succion. C'est le cas de celui décrit dans le document FR 2.589,727, qui comprend une cupule associée à un moyen d'aspiration, et destinée à être appliquée sur la peau à l'endroit à piquer au moyen d'une ou de plusieurs aiguilles transcutanées à dispersion. Le but de ce dispositif est de créer une dépression autour du point à piquer par l'aiguille d'acupuncture, en même temps que l'aiguille peut être implantée par le praticien à l'endroit voulu et à la profondeur voulue, et d'obtenir la concomitance de l'effet de dépression et de l'effet de la présence d'aiguille.

On connaît également par le document EP 0.667.139 un dispositif automatique permettant de faire pénétrer des aiguilles en des points précis, en utilisant un effet d'aspiration pour commander, par l'intermédiaire d'une chambre déformable, le déplacement desdits aiguilles.

Ces dispositifs concernent la stimulation transcutanée, ils ne peuvent en aucun cas être utilisés par des thérapeutes n'ayant pas le droit de percer la peau.

On connaît également des dispositifs de stimulation cutanée, comportant un élément de stimulations, magnétique ou non, destiné à rester au contact de la peau en un point bien précis, en étant maintenu au moyen d'un effet de succion. De tels dispositifs sont par exemple décrits dans les documents US 5.904.700 et JP 10314271, il comporte une cupule munie d'un élément pointu également appelé aiguille dont la pointe affleure le plan de contact de l'ouverture de ladite cupule avec la peau, tandis qu'une poire débouchant dans ladite cupule permet de créer une dépression dans ladite cupule.

De tels dispositifs présentent des inconvénients, notamment en ce qu'ils ne permettent pas de contrôler la qualité de la stimulation cutanée, laquelle dépend de la pression exercée. Il est bien entendu possible qu'à la langue le praticien puisse apprendre à maîtriser la dépression à réaliser dans la cupule pour obtenir la stimulation désirée, cela reste toutefois long et aléatoire.

D'autre part, il est recommandé, afin d'éviter le phénomène d'accoutumance qui provoque un rejet ou une inhibition, d'alterner des phases de stimulation avec des phases de non stimulations, or avec les dispositifs précités, la non stimulation ne peut être réalisée que par enlèvement desdits dispositifs, qu'il faut donc replacer par après.

En outre, ces dispositifs sont traumatisants pour la peau sur laquelle il se crée fréquemment des ecchymoses, ce qui est fortement accentué par l'impossibilité de contrôler parfaitement la dépression,

La présente invention a pour but de remédier à ces divers inconvénients en proposant un dispositif de massage mécanique permettant de réaliser une stimulation ponctuelle cutanée d'effet analogue à celui obtenu de manière transcutanée par l'acupuncture, et qui est utilisable par les praticiens qui, du fait de l'impossibilité de se servir d'aiguilles, ne peuvent plus utiliser les bienfaits de l'acupuncture.

Le dispositif de massage mécanique, permettant de réaliser une stimulation ponctuelle cutanée d'effet analogue à celui obtenu de manière transcutanée par l'acupuncture, objet de la présente invention, comporte au moins un moyen ponctuel de stimulation disposé dans une cupule, ou ventouse rigide, appliquée sur la peau par l'intermédiaire de son rebord qui définit un plan de contact, et associée à un moyen d'aspiration permettant, par effet de succion, de maintenir ladite cupule sur la peau et de générer un soulèvement de la peau pour l'amener au contact dudit moyen ponctuel, et il se caractérise essentiellement en ce que ledit moyen d'aspiration comporte un moyen permettant de créer de manière contrôlée une variation de la dépression et, en alternance et de manière automatique, des phases de stimulations ponctuelles d'intensité variable, et des phases de non.

Le dispositif selon l'invention permet ainsi de réaliser une stimulation ponctuelle sans perforation de la peau et sans aucun risque pour le patient puisque la pression exercée par l'élément ponctuel de stimulation est fonction de la dépression créée, qu'il est aisé de tarer à un maximum.

Selon une caractéristique additionnelle du dispositif selon l'invention, le moyen ponctuel de stimulation comprend un élément pointu ou analogue qui s'étend dans la cupule en direction de la peau sans traverser le plan de contact avec celle-ci.

Selon une autre caractéristique additionnelle du dispositif selon l'invention, la pointe du moyen ponctuel de stimulation est, selon le type de massage à réaliser et la taille du plan de contact avec la peau, disposée à une distance variable dudit plan de contact.

La distance qui sépare l'extrémité pointue du moyen ponctuel de stimulation, est fonction de la surface du plan de contact et de la valeur de la dépression créée. Lors de la dépression, la peau vient à la rencontre du moyen ponctuel de stimulation, on peut alors parler de la réalisation d'un "Massage Punctiforme Inversé".

Selon une autre caractéristique additionnelle du dispositif selon l'invention, la cupule est réalisée dans un matériau transparent.

La transparence permet un meilleur positionnement sur le point du méridien qui aura été préalablement repéré, et de préférence marqué.

Selon une autre caractéristique additionnelle du dispositif selon l'invention, le moyen ponctuel de stimulation consiste en un cône de silicone.

Selon un mode de réalisation particulier du dispositif selon l'invention, le rebord de la cupule est garni d'un joint torique destiné à venir au contact de la peau et qui délimite la zone de dépression.

Le joint torique assure une parfaite adhérence sur la peau même si celle-ci est particulièrement pileuse, de plus, il évite la formation d'ecchymose prononcée.

Selon une application particulière du dispositif selon l'invention, plusieurs cupules sont arrangées en un ensemble pour correspondre à un endroit du corps.

Selon une caractéristique additionnelle de l'application particulière du dispositif selon l'invention, les cupules sont mobiles les unes par rapport aux autres.

Selon une autre caractéristique additionnelle de l'application particulière du dispositif selon l'invention, l'ensemble des cupules se présente sous la forme d'un masque applicable sur le visage.

Les avantages et les caractéristiques du dispositif selon l'invention, ressortiront plus clairement de la description qui suit et qui se rapporte au dessin annexé, lequel en représente un mode de réalisation non limitatif.

Dans le dessin annexé :
La figure 1 représente une vue schématique en perspective et en éclaté d'un élément du dispositif selon l'invention.
La figure 2 représente une vue schématique en coupe selon un plan médian du même élément.
La figure 3 représente une vue schématique en coupe selon un plan médian du même élément lors de son utilisation.

En référence aux figures 1 et 2, on peut voir un élément du dispositif selon l'invention, et plus précisément un moyen applicable sur la peau qui consiste en une ventouse 1.

Cette ventouse 1 comporte un corps 2 de forme tubulaire, dont une extrémité est fermée par un fond 20 percé centralement d'un orifice 21 qui débouche dans un embout tubulaire extérieur 22, tandis que l'autre extrémité présente une collerette extérieure 23 dont le bord plan extrême 24 est creusé d'une gorge périphérique 25 destinée à recevoir un joint torique 3 qui, lorsqu'il est en place, déborde le bord plan 24.

D'autre part, le corps 2 est destiné à recevoir intérieurement une pièce 4 comportant une partie 40 en forme de disque d'un diamètre lui permettant d'être engagée sans jeu dans le corps 2 contre le fond 20, et une partie conique 41 faisant saillie centralement d'une face de la partie 40, et dont les dimensions sont telles que sa pointe 42 qui occupe une position axiale ne déborde par le plan défini par le bord externe du joint 3.

Par ailleurs, comme cela est visible sur la figure 2, la pièce 4 est percée d'un canal 43 comprenant deux tronçons, un tronçon 44 percé axialement dans la partie disque 40 et qui débouche au droit de l'orifice 21 et donc de l'embout tubulaire 22, et un tronçon 45 percé en biais dans la partie conique 41 et qui débouche dans la partie pentue de celle-ci.

L'embout tubulaire 22 est raccordé à un moyen d'aspiration, non représenté, par l'intermédiaire d'un moyen de connexion 5, en l'occurrence un tube souple.

Comme on peut le voir sur la figure 2, la ventouse 1 est posée sur la peau P en un emplacement choisi en jonction du point d'acupuncture que l'on désire stimuler et qui aura été préalablement repéré et marqué, la pointe 42 étant placée en regard de ce point,

On notera qu'afin de faciliter la mise en place de la ventouse 1, le corps 2 est de préférence réalisé dans un matériau transparent.

Le maintien de la ventouse à l'emplacement désiré est réalisée en créant une légère dépression dans le corps 2, le joint torique 3 assurant l'étanchéité.

En référence maintenant à la figure 3, on peut voir une ventouse 1 en cours d'utilisation. Une aspiration A dans le moyen de connexion 5 crée une dépression dans le corps 2 qui génère un soulèvement de la peau P, laquelle vient au contact de la partie conique 41, et plus exactement de la pointe 42 qui réalise ainsi une stimulation ponctuelle dont l'effet reflex neurocutané est analogue à celui que produit une aiguille.

La qualité de la stimulation ponctuelle peut varier selon la dépression exercée et la durée de la stimulation et de la pression exercée par la pointe 42. Ainsi, le résultat est optimal en programmant une succession de phases de stimulation ponctuelle pour chacune lesquelles la durée et/ou la dépression varient.

En effet, la variation de dépression entre deux phases de stimulation ponctuelle évite le phénomène d'accoutumance qui provoque un projet ou une inhibition, en acupuncture le praticien prévient cet inconvénient en faisant tourner les aiguilles.

Un dispositif selon l'invention comporte de préférence plusieurs ventouses 1 afin de stimuler simultanément plusieurs points. Le moyen d'aspiration, non représenté, comporte ainsi plusieurs embouchures pour le branchement des moyens de annexion 5. Le moyen d'aspiration peut se présenter sous la forme d'un boîtier comportant un tableau de commande qui comprend essentiellement un manomètre de contrôle.

Tous les points d'acupuncture ne nécessitent pas la même pression, et pour faire varier la pression exercée par la pointe 42 il est possible de moduler la dépression, ce qui présente toutefois l'inconvénient d'une gestion complexe. Aussi, il est prévu des ventouses 1 qui diffèrent par la distance qui sépare la pointe 42 du plan de contact avec la peau P, ce qui permet de faire varier la pression exercée par la pointe 42 tout en conservant la même dépression.

Afin de permettre une mise en oeuvre aisée, le dispositif selon l'invention peut incorporer plusieurs programmes, lesquels sont fonction d'un traitement à réaliser. En outre, chaque programme peut incorporer une phase initiale de faible aspiration pour la mise en place des ventouses 1, et une phase finale de fin d'aspiration provoquant le détachement automatique des ventouses.

On notera qu'afin de faciliter sa mise en oeuvre, le dispositif selon l'invention, essentiellement le moyen d'aspiration, est soit intégré à une table d'auscultation, soit monté sur un chariot mobile apte à être déplacé d'une table d'auscultation à une autre,

Une séance de stimulation à l'aide du dispositif selon l'invention peut se dérouler de la manière suivante :
- repérage des points à stimuler et marquage au crayon dermographique,
- positionnement du patient en décubitus latéral,
- sélection des ventouses adaptées aux stimulations à réaliser,
- mise en fonctionnement de l'aspiration,
- positionnement des ventouses,
- lancement du programme de stimulation,
- fin du programme, l'aspiration est stoppée, les ventouses se détachent.

Le dispositif selon l'invention est utilisable par les praticiens qui du fait de la réglementation ne peuvent plus utiliser des aiguilles comme moyens d'action pour des traitements concernant les blocages microcinculatoires. Il est également utilisable, puisque que sa mise en oeuvre est très accessible, par d'autres praticiens, lesquels devront toutefois avoir été formés à la discipline.

De manière avantageuse, il est possible de rassembler plusieurs ventouses en un ensemble apte à être appliqué sur le corps en un endroit particulier, cet ensemble étant susceptible de permettre un certain déglacement des ventouses les unes par rapport aux autres, en vue de réaliser un ajustement.

Une telle disposition trouve une application particulière dans le domaine de la stimulation et le massage du visage, les ventouses étant assemblées en un masque, et disposées au droit des régions comprenant les points à stimuler, la mobilité des ventouses permettant d'en affiner le positionnement.

## Revendications

1. Dispositif de massage mécanique, permettant de réaliser une stimulation ponctuelle cutanée d'effet analogue à celui obtenu de manière transcutanée par l'acupuncture, comportant au moins un moyen ponctuel (4) de stimulation disposé dans une cupule (1), ou ventouse rigide, apte à être appliquée sur la peau par l'intermédiaire de son rebord qui définit un plan de contact, et associée à un moyen d'aspiration permettant, par effet de succion, de maintenir ladite cupule sur la peau (P) et de générer un soulèvement de la peau (P) pour l'amener au contact dudit moyen ponctuel (4), **caractérisé en ce que** ledit moyen d'aspiration comporte un moyen permettant de créer de manière contrôlée une variation de la dépression et, en alternance et de manière automatique, des phases de stimulations ponctuelles d'intensité variable, et des phases de non stimulation.

2. Dispositif selon la revendication 1, **caractérisé en ce que** le moyen ponctuel (4) de stimulation comprend un élément pointu (41) ou analogue qui s'étend dans la cupule (1) en direction de la peau (P) sans traverser le plan de contact avec celle-ci.

3. Dispositif selon la revendication 2, **caractérisé en ce que** la pointe (42) du moyen ponctuel (4) de stimulation est, selon le type de massage à réaliser et la taille du plan de contact avec la peau, disposée à une distance variable dudit plan de contact.

4. Dispositif selon l'une quelconque des revendications précédentes, **caractérisé en ce que** la cupule (1) est réalisée dans un matériau transparent.

5. Dispositif selon l'une quelconque des revendications précédentes, **caractérisé en ce que** le moyen ponctuel (4) de stimulation consiste en un cône de silicone (41).

6. Dispositif selon l'une quelconque des revendications précédentes, **caractérisé en ce que** le rebord de la cupule (1) est garni d'un joint torique (3) destiné à venir au contact de la peau (P) et qui délimite la zone de dépression.

7. Dispositif selon l'une quelconque des revendications précédentes, **caractérisé en ce que** plusieurs cupules (1) sont arrangées en un ensemble pour correspondre à un endroit du corps.

8. Dispositif selon la revendication 7, **caractérisé en ce que** les cupules (1) sont mobiles les unes par rapport aux autres.

9. Dispositif selon la revendication 7 ou la revendication 8, **caractérisé en ce que** l'ensemble des cupules (1) se présente sous la forme d'un masque applicable sur le visage.

## Claims

1. Mechanical massaging device, permitting to perform a punctual skin stimulation with an effect similar to that achieved transcutaneously by acupuncture, including at least punctual stimulating means (4) arranged in a cup (1), or rigid suction cup, capable of being applied on the skin through its rim defining a plane of contact, and associated with suction means permitting, through a suction effect, to maintain said cup on the skin (P) and to generate a lifting of the skin (P) in order to bring it into contact with said punctual means (4), wherein said sucking means includes means permitting to controllably create a variation of the negative pressure and, in alternation and automatically, of the phases of punctual stimulation with variable intensity, and of the phases of non-stimulation.

2. Device according to claim 1, wherein the punctual stimulation means (4) comprises a sharp element (41) or the like, which extends in the cup (1) in the direction of the skin (P) without passing through the plane of contact with the latter.

3. Device according to claim 2, wherein the tip (42) of the punctual stimulation means (4) is arranged, depending on the type of massage to be performed and the size of the plane of contact with the skin, at a variable distance from said plane of contact.

4. Device according to any of the preceding claims, wherein the cup (1) is made of transparent material.

5. Device according to any of the preceding claims, wherein the punctual stimulation means (4) consists of a cone made of silicone (41).

6. Device according to any of the preceding claims, wherein the rim of the cup (1) is provided with an O-ring (3) aimed at entering into contact with the skin (P) and that delimits the area of negative pressure.

7. Device according to any of the preceding claims, wherein several cups (1) are arranged into a unit so as to correspond to a spot of the body.

8. Device according to claim 7, wherein the cups (1) are movable with respect to each other.

9. Device according to claim 7 or claim 8, wherein the unit of cups (1) is in the form of a mask applicable onto the face.

## Patentansprüche

1. Mechanisches Massagegerät, das es erlaubt, eine Punktstimulation der Haut mit einer Wirkung durchzuführen, die ähnlich derjenigen ist, die durch transkutane Akupunktur erreicht wird, umfassend wenigstens eine Punktstimulationseinrichtung (4), die in einem Becher (1), oder starren Saugkopf, angeordnet ist, der geeignet ist, um durch seinen Rand, der eine Kontaktfläche definiert, auf die Haut angebracht zu werden, und der einer Saugeinrichtung zugeordnet ist, die es erlaubt, den besagten Becher durch eine Saugwirkung auf der Haut (P) zu halten und eine Hebung der Haut (P) zu erzeugen, um sie in Berührung mit der besagten Punktstimulationseinrichtung (4) zu bringen, **dadurch gekennzeichnet, dass** die besagte Saugeinrichtung Mittel umfasst, die es erlauben, auf kontrollierter Weise eine Variation des Unterdrucks und, abwechselnd und automatisch, der Phasen der Punktstimulation variabler Intensität und der Phasen der Nichtstimulation zu bewirken.

2. Gerät nach Anspruch 1, **dadurch gekennzeichnet, dass** die Punktstimulationseinrichtung (4) ein spitzes Element (41) oder dergleichen umfasst, das sich in dem Becher (1) in Richtung auf die Haut (P) erstreckt, ohne die Kontaktfläche mit der letzteren zu durchqueren.

3. Gerät nach Anspruch 2, **dadurch gekennzeichnet, dass** die Spitze (42) der Punktstimulationseinrichtung (4) je nach der Art der durchzuführenden Massage und der Größe der Kontaktfläche mit der Haut in einem variablen Abstand bezüglich der besagten Kontaktfläche angeordnet ist.

4. Gerät nach irgendeinem der vorgehenden Ansprüche, **dadurch gekennzeichnet, dass** der Becher (1) aus durchsichtigem Material hergestellt ist.

5. Gerät nach irgendeinem der vorgehenden Ansprüche, **dadurch gekennzeichnet, dass** die Punktstimulationseinrichtung (4) aus einem Silikonkegel (41) besteht.

6. Gerät nach irgendeinem der vorgehenden Ansprüche, **dadurch gekennzeichnet, dass** der Rand des Bechers (1) mit einem O-ring (3) versehen ist, der dazu bestimmt ist, mit der Haut (P) in Berührung zu kommen, und der den Unterdruckbereich abgrenzt.

7. Gerät nach irgendeinem der vorgehenden Ansprüche, **dadurch gekennzeichnet, dass** mehrere Becher (1) als eine Einheit angeordnet sind, um einer Stelle des Körpers zu entsprechen.

8. Gerät nach Anspruch 7, **dadurch gekennzeichnet, dass** die Becher (1) zu einander beweglich sind.

9. Gerät nach Anspruch 7 oder Anspruch 8, **dadurch gekennzeichnet, dass** die Einheit von Bechern (1) als eine auf das Gesicht anbringbare Maske ausgestaltet ist.
